# EUROPÄISCHE PATENTSCHRIFT

(11) **EP 1 363 261 B1**
(45) Veröffentlichungstag und Bekanntmachung des Hinweises auf die Patenterteilung: **29.09.2004**
(21) Anmeldenummer: 02011042.5
(22) Anmeldetag: 17.05.2002
(51) Int. Cl.: G08B 26/00

(54) **Verfahren zum Betrieb einer Gefahrenmeldeanlage sowie Gefahrenmeldeanlage, insbesondere zur Durchführung des Verfahrens**
Method for the operation of an alarm system, and alarm system for the implementation of said method
Méthode d'opération d'un système d'alarme, et système pour l'implementation de ladite méthode

(43) Veröffentlichungstag der Anmeldung: 19.11.2003
(73) Patentinhaber: Securiton AG, CH-3052 Zollikofen (CH)
(72) Erfinder: Waibel, Walter, 3063 Ittigen (CH); Wahlen, Urs, 3054 Schüpfen (CH)
(74) Vertreter: Maucher, Wolfgang, Dipl.-Ing.

(56) Entgegenhaltungen:
- EP-A- 0 093 872
- EP-A- 1 197 936
- DE-A- 4 322 841

## Beschreibung

Die Erfindung befasst sich mit einem Verfahren zum Betrieb einer Gefahrenmeldeanlage. Die Erfindung betrifft darüber hinaus auch eine Gefahrenmeldeanlage, insbesondere zur Durchführung dieses Verfahrens.

Um bei einer Gefahrenmeldeanlage gezielt und schnell genug auf eine drohende Gefahr reagieren zu können, ist es wichtig daß die Anlage auch bei einer Störung schnell wieder betriebsbereit ist. Außerdem ist es erforderlich, daß der Ort einer Störung oder eines Alarms angezeigt werden kann. Hierzu müssen die Alarm auslösenden Melder genau identifiziert werden, und deren Installationsort bekannt sein. Eine Gefahrenmeldeanlage die alle an einer Meldelinie betriebenen Melder genau identifizieren kann, ist in der EP A 0 093 872 beschrieben. Die dort beschriebene Anlage verfügt über eine ringförmige Meldelinie, die über zwei Terminals an einer Zentrale angeschlossen ist. Die an der Meldelinie betriebenen Melder verfügen über einen Sensor, einen Meßwandler, eine Kontrolleinheit und ein Schaltelement. Schaltelement dient dazu die Verbindung zwischen der Zentrale und den nächst folgenden Melder herzustellen oder auf zu trennen.

Bei Inbetriebnahme der Anlage werden alle Schaltelemente geöffnet, wodurch nur der Melder erreicht werden kann, der der Zentrale am nächsten ist. Diesem Melder wird nun eine Adresse gegeben, die er in einem speziellen Speicherbereich ablegt. Danach wird das Schaltelement in diesem Melder geschlossen, wodurch der nächste Melder erreichbar wird. Nach dem Adressieren des zweiten Melders erfolgt das Adressieren des dritten, bis hin zum letzten Melder auf der Meldelinie.

Nachdem die Meldelinie vollständig aufgestartet ist und alle Melder mit Adressen versehen sind, können alle Melder parallel an der Meldelinie betrieben werden und sind trotzdem identifizierbar.

Ein großer Nachteil des Parallelbetriebs ist es jedoch, daß ein Leitungskurzschluß die ganze Meldelinie außer Betrieb setzen kann. Um diesen Nachteil auszugleichen, soll jeder Melder der oben beschriebenen Anlage eingangs- und ausgangsseitig einen Kurzschlußdetektor enthalten. Beim Erkennen eines Kurzschlusses sollen nun die Schalter in den Meldern, die dem Kurzschluß am nächsten sind, geöffnet werden. Dadurch wird der Kurzschluß isoliert und die Versorgungsspannung an allen Meldern der Meldelinie kann aufrecht erhalten werden. Nun können alle Melder ausgehend von dem ersten Terminal der Zentrale bis hin zum Kurzschluß versorgt und abgefragt werden. Alle übrigen Melder können über das zweite Terminal der Zentrale versorgt und abgefragt werden.

Da sich jedoch die durch einen Kurzschluss bedingten Spannungsund Stromänderungen nahezu gleichzeitig auf der ganzen Meldelinie auswirken, ist es mit einem hohen technischen Aufwand verbunden, wenn man sicherstellen will, daß nur die Schalter, in den, dem Kurzschluß nächsten Meldern geöffnet werden. Dieser Aufwand verstärkt sich dadurch, daß die Kurzschlußdetektoren und Schalter die beide überaus schnell sein müssen, in jedem Melder vorhanden sind, was den Preis eines einzelnen Melders erheblich verteuert.

Ein weiteres Verfahren, das Kurzschlußproblem zu lösen, liegt darin, auf den Parallel-Betrieb zu verzichten, und ist in der DE 43 22 841 C2 beschrieben. Für jeden Abfragezyklus werden zunächst alle Schaltelement geöffnet. Nach der Abfrage des ersten Melders wird dessen Schaltelement geschlossen, damit der nächste Melder erreichbar ist. Wenn der Abfragezyklus vom ersten Terminal aus beendet ist, beginnt ein neuer Zyklus, beginnend vom zweiten Terminal aus. Durch ständiges Wechseln der Abfragerichtung zwischen den Abfragezyklen wird gewährleistet, daß auch bei einem Leitungsfehler alle Melder abgefragt werden können.

Das zuletzt beschriebene Verfahren birgt jedoch die Nachteile in sich, daß die Abfragezyklen durch das immer wieder nötige Anschalten der Melder und die damit verbundene Wartezeit viel länger dauern als im Parallelbetrieb. Darüber hinaus muß jeder Melder über einen Energiespeicher verfügen, aus dem der Melder versorgt wird, solange er nicht mit der Zentrale verbunden ist. Der Energiespeicher muß dabei genügend Energie für die Dauer mindestens eines kompletten Abfragezyklusses bereit stellen und vor jeder Abfrage nachgeladen werden. Außerdem ist es bei diesem Verfahren für einen Melder nicht möglich, beim Ausbleiben der Abfragen durch eine Störung in der Zentrale, einen Notalarm abzugeben, da keine Verbindung zur Zentrale besteht.

Der Erfindung liegt daher insbesondere die Aufgabe zugrunde, ein Verfahren zum Betrieb einer Gefahrenmeldeanlage sowie eine Gefahrenmeldeanlage zu schaffen, die bei Auftreten eines Leitungsfehlers, wie Unterbruch oder Kurzschluß, schnell wieder betriebsbereit sind und alle Melderabfragen sowie den Ort des Fehlers angeben können, ohne die eingangs genannten Nachteile aufzuweisen.

Die Lösung dieser Aufgabe besteht bei dem Verfahren der eingangs erwähnten Art in den in Patentanspruch 1 beschriebenen Verfahrensschritten. Vorteilhafte Ausgestaltungen des erfindungsgemäßen Verfahrens sind in den Unteransprüchen 2 bis 5 beschrieben. Bei der Gefahrenmeldeanlage besteht die erfindungsgemäße Lösung in den Merkmalen des geltenden Patentanspruchs 6.

Der vorliegende Erfindungsgegenstand verfügt über mindestens eine ringförmige, mindestens zwei Adern aufweisende Meldelinie, die über zwei gleichartige Terminals an einer Zentrale angeschlossen ist, wobei die Meldelinie in verschiedenen Betriebszuständen betrieben wird. Bei der ersten Inbetriebnahme befindet sich die Meldelinie in einem ersten Betriebszustand, der dem Aufstarten dient und in dem die Melder erste Adressen erhalten und konfiguriert werden. Hierbei merkt sich die Zentrale alle vergebenen ersten Adressen und vergleicht sie mit einem vorher gespeicherten Profil. Wenn das Aufstarten fehlerfrei abgelaufen ist, wechselt die Meldelinie in eine zweite Betriebsart. In der zweiten Betriebsart werden die Melder parallel zu einander an der Meldelinie betrieben und zyklisch vom ersten Terminal aus abgefragt. Beim Abfragen wird jeder Melder mit seiner vorher vergebenen ersten Adresse angesprochen, worauf der Melder mit seinen Alarm bzw. Meßdaten antwortet. Aufgrund der Adressierung ist auch eine Abfrage in beliebiger Reihenfolge denkbar. Wenn nun während dem Betrieb in der zweiten Betriebsart ein Fehler auftritt, wird in eine dritte Betriebsart verzweigt. In der dritten Betriebsart werden alle Melder neu gestartet und die Fehlerstelle isoliert. Danach wird in eine vierte Betriebsart gewechselt, in der alle Melder bis zur Fehlerstelle von dem ersten Terminal, die Melder hinter der Fehlerstelle von dem zweiten Terminal aus versorgt und abgefragt werden und der Fehler zur Anzeige gebracht wird.

Alle Melder der erfindungsgemäßen Gefahrenmeldeanlage sind ausgestattet mit Sensoren zum Erkennen von Gefahren wie Feuer, Gas, Einbruch oder anderen Gefahren, einer Auswerte- und Steuerschaltung, einem Speicher und mindestens einem Schaltelement um den nächst folgenden Melder mit der Zentrale zu verbinden.

Die Terminals der erfindungsgemäßen Gefahrenmeldeanlage verfügen über Einrichtungen zum Überwachen der anliegenden Spannung und zum Erkennen von Kurzschlüssen zwischen den verschiedenen Adern der Meldelinie.

In der ersten Betriebsart sind zunächst alle Melder spannungslos; dabei hat ein spannungsloser Melder immer ein geöffnetes Schaltelement und die ersten Adresse null. Dann wird am ersten Terminal die Versorgungsspannung der Meldelinie angelegt. Nach dem Anlegen der Versorungsspannung wird zunächst nur der, dem Terminal nächste Melder mit Spannung versorgt und eine Zeit t1 gewartet, bis sich der erste Melder initialisiert hat und alle Energiespeicher, die für den regulären Meßbetrieb nötig sind, geladen sind. Nach dem die Zeit t1 vorüber ist, wird der erste Melder mit der ersten Adresse null angesprochen, sein Typ ausgelesen und mit einer, seinem Ort entsprechenden neuen ersten Adresse versehen. Typ und die erste Adresse des Melders werden in der Zentrale zur weiteren Verwendung gespeichert. Anschließend wird das Schaltelement des ersten Melders geschlossen, wodurch der zweite Melder mit Spannung versorgt wird. Wiederum nach Ablauf der Zeit t1 kann der zweite Melder mit der ersten Adresse null angesprochen werden. Mit dem zweiten und jedem weiteren Melder wird ebenso verfahren, wie mit dem ersten Melder, bis auch der letzte Melder der Meldelinie mit seiner neuen ersten Adresse versehen ist. Wenn das Schaltelement im letzten Melder geschlossen wird, erkennt das zweite Terminal an der nun anliegenden Spannung, daß der Ring geschlossen ist und alle angeschlossenen Melder über die gespeicherten ersten Adressen ansprechbar sind. Danach werden alle gefundenen Melder mit einem vorher in der Zentrale gespeicherten Meldelinienprofil verglichen und je einem Melder aus dem Meldelinenprofil zugeordnet. Anschließend erhält jeder Melder eine dem Profil entsprechende zweite Adresse, die in einen nicht flüchtigen Speicher geschrieben wird. Bei einem fehlerfreien Aufstarten wird nun in die zweite Betriebsart gewechselt. Wenn jedoch schon in der ersten Betriebsart Leitungsfehler erkannt werden, wird vom ersten Terminal aus zunächst nur bis zum Ort des Fehlers aufgestartet und anschließend ebenso vom zweiten Terminal aus verfahren, bis die Fehlerstelle isoliert ist, wobei die Schaltelemente die den Meldern, die den Fehlern benachbart sind geschlossen bleiben bzw. wieder geöffnet werden. Danach wird in die vierte Betriebsart verzweigt.

In der zweiten Betriebsart, werden alle Melder auf der Meldelinie vom ersten Terminal aus versorgt und zyklisch abgefragt; dabei wird jeder Melder mit seiner, in der ersten Betriebsart vergebenen ersten Adresse, angesprochen und ein entsprechender Befehl in Form eines digitalen Datenwortes, beispielsweise ein Abfragebefehl, übertragen. Der entsprechende Melder sendet daraufhin seine Alarmdaten, die in der Zentrale weiter verarbeitet werden. Wenn während des Betriebs in der zweiten Betriebsart ein Leitungsfehler auftritt, wird in die dritte Betriebsart gewechselt, in der der Fehler isoliert wird und die Erreichbarkeit aller Melder wiederhergestellt wird.

In der dritten Betriebsart, wird prinzipiell so verfahren, daß zunächst die Versorgungsspannung der Meldelinie abgetrennt wird. Dadurch öffnen sich die Schaltelemente in allen Meldern und die ersten Adressen fallen auf null zurück. Nach einer Wartezeit t2 wird der erste Melder vom ersten Terminal aus mit Spannung versorgt und dann nach der Wartezeit t1 über die erste Adresse null angesprochen. Der Typ und die zweite Adresse des ersten Melders werden ausgelesen und mit den Daten, die in der ersten Betriebsart gewonnen wurden verglichen. Anschließend wird die zweite Adresse wieder dem Ort des Melders entsprechend gesetzt und das Schalt Element geschlossen. Mit jedem weiteren Melder wird ebenso verfahren, bis der Ort des Fehlers oder bei einem nur kurzfristig aufgetretenen Fehler das zweite Terminal erreicht wird. Bei einem Leitungsunterbruch wird der Ort des Fehlers daran erkannt, daß der nächste Melder nicht innerhalb einer vorgegebenen Zeit antwortet. Nachdem der Unterbruch gefunden wurde, wird das Schaltelement, das zuletzt geschlossen wurde, wieder geöffnet und der Startvorgang wird vom zweiten Terminal aus bis zur anderen Seite des Fehlers weiter geführt. Das erneute Starten der Melder erfolgt hier genauso wie vom ersten Terminal aus, wobei das Schaltelement des Melders, der dem Ort des Fehlers benachbart ist, nicht geschlossen wird, da aus den bekannten Daten hervorgeht, daß kein weiterer Melder vorhanden ist.

Auf diese Weise gelingt es bei n Meldern an einer Meldelinie, diese ungefähr in der Zeit nxt₁+t₂ wieder betriebsbereit zu haben. Dies entspricht etwa der Zeit, die für einen Abfrage Zyklus nach dem in der DE 43 22 841 C2 beschriebenen Verfahren nötig ist.

Ein Problem ergibt sich jedoch bei einem Kurzschluss als Fehler. Wird das Schaltelement, das dem Kurzschluß am nächsten liegt, geschlossen, fällt die Spannung auf der gesamten, bis dorthin neu gestarteten Meldelinie zusammen, die Schaltelemente in den Meldern öffnen sich und die ersten Adressen auf null gesetzt. Der Ort des Fehlers ist dadurch zwar teilweise bekannt und das Schließen des letzten Schalters vor dem Kurzschluss kann nun vermieden werden, aber es müssen alle bis dahin gestarteten Melder noch einmal gestartet werden. Das kann im schlimmsten Fall, wenn der Kurzschluß kurz vor dem zweiten Terminal liegt, zu einer gesamt Zeit für das erneute Starten der Meldelinie von mehr als 2(nxt₁+t₂) führen, was zu einem nicht mehr vertretbaren Zeitaufwand führt.

Daher wird erfindungsgemäß in der dritten Betriebsart vor dem erneuten Aufstarten zwischen den Fehlern Unterbruch und Kurzschluß unterschieden.

Ein Unterbruch wird von der Spannungsüberwachungseinrichtung im zweiten Terminal dadurch erkannt, daß nach Auftreten des Unterbruchs keine Spannung mehr am zweiten Terminal anliegt. Nachdem ein Unterbruch erkannt ist, wird nach dem oben beschriebenen Verfahren die Meldelinie neu gestartet, wodurch bei einem nur kurzzeitig aufgetretenen Unterbruch die Meldelinie sogar fehlerfrei neu gestartet und in die zweite Betriebsart zurück gekehrt werden kann. Ist der Unterbruch weiterhin vorhanden, wird von beiden Terminals aus nur bis zur Fehlerstelle gestartet und in die vierte Betriebsart gewechselt.

Im Falle eines Kurzschlusses, der von einer der Kurzschlußerkennungseinrichtungen der beiden Terminals erkannt wird, wird zunächst für die Dauer der Zeit t2 gewartet und nur leicht zeitversetzt nach dem Anlegen der Spannung vom ersten Terminal aus an den ersten Melder auch von dem zweiten Terminal aus Spannung an den, dem zweiten Terminal nächsten Melder gelegt. Wie oben bereits beschrieben werden jeweils nach einer Wartezeit t1 die den Terminals nächsten Melder mit der ersten Adresse null angesprochen, Meldertyp und zweite Adressen ausgelesen, mit den in der Zentrale gespeicherten Daten verglichen, die dem Ort der Melder entsprechenden erste Adressen gesetzt und die Schaltelemente geschlossen. Sobald der Kurzschluß von einem Terminal aus erreicht wird, ist der Ort des Kurzschlusses durch die Adresse des unmittelbar vorher vom jeweiligen Terminal aus erreichten Melder und dem Vergleich mit den Soll- und Ist-Daten aus der Zentrale, bekannt. Die Versorgungsspannung von beiden Terminals wird wieder abgeschaltet und nach einer weiteren Wartezeit t2 wird wieder von beiden Terminals aus mit einem zweiten Neustart begonnen, der jeweils unmittelbar vor dem Kurzschluß endet. Dadurch verringert sich die maximale Zeit, die für das Auffinden des Kurzschlusses nötig ist, um mindestens die Hälfte. Als Gesamtzeit, bis alle Melder wieder ansprechbar sind und in die vierte Betriebsart gewechselt wird, ergibt sich eine Zeit von nxt₁+2t₂, die nur unwesentlich länger ist als die Zeit, die bei einem Unterbruch dafür nötig ist. Die Zeit nxt₁+2t₂ errechnet sich wie folgt: bei n Meldern und einem Kurzschluß nach dem m ten Melder vom ersten Terminal aus betrachtet und einer Wartezeit t2 vor jedem Neustart gilt:

| für | 1. Reparaturstart | 2. Reparaturstart | Summe |
|---|---|---|---|
| m < $\frac{\text{n}}{\text{2}}$ | t₂+t₁m | t₂+t₁(n-m) | = 2t₂+t₁n |
| m > $\frac{\text{n}}{\text{2}}$ | t₂+t₁(n-m) | t₂+t₁m | 2t₂+t₁n |

Eine weitere Verkürzung der Reparaturzeit kann erreicht werden, wenn die Versorgungsspannungen in den beiden Terminals voneinender unabhängig sind. Dann wirkt sich der Kurzschluß nur an dem Terminal aus, das dem Kurzschluß am nächsten ist. Da der Ort des Kurzschlusses bekannt ist, sobald der Kurzschluß von einem der beiden Terminals aus erreicht wird, kann vom anderen Terminal aus bis vor den Kurzschluss weiter aufgestartet werden. Das Schaltelement in dem Melder, der sich unmittelbar vor dem Kurzschluß befindet, bleibt dann geschlossen. In der Zwischenzeit, wird von dem Terminal, das dem Kurzschluß am nächsten ist mit dem zweiten Reparaturstart begonnen, der ebenfalls unmittelbar vor dem Kurzschluß endet.

Nachdem die Leitungsfehler gefunden wurden und alle Melder über das erste bzw. zweite Terminal wieder erreichbar sind wird in die vierte Betriebsart verzweigt. In der vierten Betriebsart werden alle zuvor gefundenen Fehler nach Typ und Ort angezeigt und alle Melder vom ersten bzw. zweiten Terminal aus versorgt und regelmäßig nach deren Alarmdaten gefragt.

Mit dem oben beschriebenen Verfahren ist es möglich, sämtliche Vorteile des Parallel-Betriebes zu nutzen und auch bei einem Leitungskurzschluß in kurzer Zeit wieder alle Melder zuverlässig betreiben zu können und somit die Alarmbereitschaft zu gewährleisten.

In folgenden wird nun die Erfindung anhand der Zeichnungen näher erläutert.
- Fig. 1: zeigt eine erfindungsgemäße Gefahrenmeldeanlage,
- Fig. 2: zeigt ein Zustandsdiagramm mit den möglichen Betriebszuständen, die die erfindungsgemäße Gefahrenmeldeanlage einnehmen kann.
- Fig. 3: zeigt eine erfindungsgemäße Gefahrenmeldeanlage mit einem Unterbruch, und
- Fig. 4: zeigt eine erfindungsgemäße Gefahrenmeldeanlage mit einem Leitungskurzschluß.

In Fig. 1 ist eine erfindungsgemäße Gefahrenmeldeanlage 1 dargestellt, die im folgenden als Brandmeldeanlage beschrieben wird. Selbstverständlich kann sie aber auch durch eine Einbruchmeldeanlage oder gemischte Anlage für Brand, Einbruch und andere Gefahren gebildet sein. Die Brandmeldeanlage 1 besteht aus einer Zentrale 2 und einer Meldelinie 9 mit mindestens zwei Adern 7 und einer Vielzahl Gefahrenmelder 8. Die Zentrale enthält einen Speicher für eine Soll-Tabelle 3 und eine Ist-Tabelle 4 und mindestens ein Paar Terminals bestehend aus zwei gleichartigen Terminals A und B 5/6 . Das Terminal A 5 ist mit dem einen Ende der Meldelinie verbunden und Terminal B 6 mit dem anderen Ende. Die Terminals A und B 5/6 dienen der Versorgung und der Kommunikation mit den Meldern 8 und verfügen über nicht dargestellte Einrichtungen zur Überwachung der Spannung an der Meldelinie 9 und zur Erkennung von Kurzschlüssen zwischen den Adern 7. Die Adern 7 stellen die Verbindung zwischen den Terminals 5/6 und den Meldern 8, die als Rauch-, Temperatur-, Gas-, Mehrkriterien oder Einbruchsmelder ausgebildet sind. Die Melder 8 enthalten einen ersten Speicher 10 für eine erste dem Ort des Melders entsprechende Adresse, einen zweiten nichtflüchtigen Speicher 13 für eine zweite dem Installationsplan gemäße Adresse und ein Schaltelement, mit dem mindestens eine der Adern 7 unterbrochen werden kann.

In Figur 2 ist ein Diagramm zu sehen, das vier verschiedene Betriebszustände bzw. Betriebsarten zeigt die, die Gefahrenmeldeanlage einnehmen kann. Aus dem ersten Zustand "Start", kann in die Zustände "normal" und "AB-Betrieb" gewechselt werden, von zweiten Zustand "normal" und vom vierten Zustand "AB- Betrieb" kann in den dritten Zustand "Reparatur" und von "Reparatur" nach "AB-Betrieb" und "normal" gewechselt werden.

Im Betriebszustand "Start" sind zunächst alle Schaltelemente 11 in den Meldern 8 geöffnet, die erste Adresse ist null, die zweite Adresse ist unbestimmt und die Versorgungsspannung ist null. Dann wird die Versorgung an Terminal A 5 eingeschaltet und der erste dem Terminal A 5 nächste Melder wird mit Spannung versorgt. Nach einer Wartezeit von ca. 2 s sind dessen Energiespeicher gefüllt und der Melder 8 ist über die erste Adresse null ansprechbar.
Anschließend wird der Meldertyp ausgelesen und der erste Speicher 10 dem Ort des Melders 8 entsprechend z.B. mit der Adresse eins belegt. Die erste Adresse und der Meldertyp werden in der Ist-Tabelle der Zentrale gespeichert und das Schaltelement 11 wird geschlossen.
Wiederum nach 1,5s ist der nächste Melder 8 mit der Adresse null ansprechbar. Mit ihm und jedem weiteren Melder 8 wird genauso verfahren, wie mit dem ersten Melder 8, wobei die ersten Adressen in aufsteigender Reihenfolge vergeben werden. Wenn das Schaltelement 11 im letzten Melder 8 auf der Meldelinie 9 geschlossen wird, erkennt das Terminal B 6 an der nun anliegenden Spannung, daß die Meldelinie 9 vollständig aufgeschaltet ist. In einem anschließenden Vergleich der Soll- und Ist-Tabelle, werden die zweiten Adressen generiert, und in die zweiten Speicher 13 der Melder 8 geschrieben.

Nach einem fehlerfreien Aufstarten der Meldelinie 9 wird in den Zustand "normal" gewechselt. Falls jedoch Leitungsfehler auftreten, wird die Meldelinie 9 jeweils von Terminal A 5 und Terminal B 6 aus nur bis zum Fehler hin aufgestartet, wobei von Terminal B aus die ersten Adressen mit der größten möglichen Adresse beginnend abwärts zählend vergeben werden und die Schaltelemente 11 der Melder 8, die dem Fehler benachbart sind werden nicht geschloßen. Anschließend wird in den Zustand "AB-Betrieb" gewechselt.

Im Zustand "normal" werden alle Melder 8 von Terminal A 5 aus versorgt und ihre Alarmdaten abgefragt. Die Abfrage erfolgt zyklisch, indem jeder Melder 8 vom Terminal A 5 aus mit seiner ersten Adresse nach seinen Alarmdaten gefragt wird. Die Abfrage kann jedoch auch prinzipiell in beliebiger Reihenfolge durchgeführt werden. Wenn während dem Parallelbetrieb ein Leitungsfehler auftritt, dann wird in den Zustand "Reparatur" verzweigt.

Im Zustand Reparatur wird zunächst unterschieden, welche Art von Leitungsfehlern vorliegt. Ein Unterbruch wird am Fehlen der Versorgungsspannung am Terminal B 6 erkannt. Ein Kurzschluß wird durch die Kurzschluß Überwachungseinrichtung gemeldet.

Die Behandlung eines Unterbruches wird anhand von Figur 3 erklärt. Wenn ein Unterbruch erkannt wird, wird zunächst die Spannungsversorgung der Meldelinie 9 an den Terminals unterbrochen. Sobald die Meldelinie 9 spannungsfrei ist sind alle ersten Adressen null und die Schaltelement 11 geöffnet. Zum Isolieren des Unterbruches wird zunächst von Terminal A 5 Spannung an den ersten Melder 8 gelegt und dessen zweite Adresse ausgelesen, indem der Melder 8 mit der Adresse null angesprochen wird und der entsprechende Befehl gesendet wird. Die ausgelesene Adresse wird mit den vorhandenen Daten in der Sollund der Ist-Tabelle 3/4 verglichen, anschließend die zugehörige erste Adresse in den ersten Speicher geschrieben und das Schaltelement 11 geschlossen. Mit den folgenden Meldern 8 wird ebenso verfahren. Beim erreichen des Unterbruches 30 wird dieser an der ausbleibenden Antwort des darauf folgenden Melders 8 erkannt und das zuletzt geschlossene Schaltelement 11 wieder geöffnet. Anschließend wird von Terminal B 6 aus ebenso verfahren wie zuvor für Terminal A 5 beschrieben, wobei das Schaltelement 11 des Melders 8 der sich von Terminal B 6 aus vor dem Unterbruch befindet, nicht mehr geschlossen wird, da der Ort des Unterbruches bereits aus dem Vergleich der in der Zentrale 2 gespeicherten Daten hervor geht.

Die Behandlung eines Kurzschlusses wird anhand von Figur 4 erklärt. Ein Kurzschluß 40 auf der Meldelinie 9 wird unmittelbar nach seinem Auftreten durch die Kurzschlußerkennungsmittel in den Terminals A und B 5/6 festgestellt, und die Spannungsversorgung sofort unterbrochen. Dadurch sind spätestens nach einer Wartezeit von 10 s alle Schaltelement 11 in den Meldern 8 geöffnet, und die ersten Adressen auf null zurück gefallen. Danach wird von Terminal A 5 aus der erste Melder 8 versorgt. Unmittelbar darauf wird auch von Terminal B 6 aus der, dem Terminal nächste, Melder 8 versorgt. Beide Melder 8 werden jeweils nach einer Wartezeit von 1,5 s vom entsprechenden Terminal 5/6 aus mit der ersten Adresse null angesprochen, und die zweiten Adressen ausgelesen. Diese werden mit den Daten aus der Soll-Tabelle und den im Zustand "Start" zuvor gewonnenen Ist-Daten verglichen. Anschließend werden die ersten Adressen dem Ort der Melder 8 entsprechend vergeben. Der Melder 8 an Terminal A 5 erhält erste Adresse eins und der Melder an Terminal B 6 erhält die erste Adresse sechs. Man kann auch wie leicht einzusehen ist, dem Melder an Terminal B 6 auch die größte mögliche erste Adresse vergeben. Dann werden die Schaltelemente 11 der Melder 8 geschlossen, wobei zwischen dem Schließen der Schaltelement 11 genügend lange gewartet wird, bis ein evtl. vorhandener Kurzschluß 40 entdeckt wurde. Nach dem Schließen des Schaltelements 11 im Melder 8 mit der ersten Adresse sechs wird der Kurzschluss 40 erkannt und die Meldelinie spannungslos. Da nun wieder alle Schaltelemente 11 geöffnet sind und alle ersten Adressen null sind, wird mit dem Aufstarten der Meldelinie 9 wieder wie zuvor beschrieben von beiden Terminals A und B 5/6 aus begonnen. Dabei bleiben jetzt aber die Schaltelemente Der Melder 8 , die dem Kurzschluss 40 benachbart sind geschlossen. Der Ort des Kurzschlusses 40 ist dabei durch die zuvor durchgeführten Vergleiche der Adressen, der zuletzt erreichten Melder 8, mit den in der Zentrale gespeicherten Soll- und Ist-Daten, bekannt.

Wenn alle Melder 8 wieder erreichbar sind, wird in den vierten Betriebszustand "AB-Betrieb" gewechselt. Im Zustand AB-Betrieb, werden alle Melder 8 entweder vom Terminal A 5 oder Vom Terminal B 6 aus versorgt und abgefragt. Außerdem wird der Ort und der Typ des zuvor erkannten Fehlers in einem nicht dargestellten Display der Zentrale angezeigt.

Durch das nur leicht zeitversetzte Aufstarten von beiden Seiten der Meldelinie aus und den Vergleich mit den in der Zentrale gespeicherten Daten, kann ein Kurzschluß viel früher lokalisiert und isoliert werden als bei einem einfachen Wechsel der abfragenden Terminals nach dem ersten erreichen des Kurzschlusses. Außerdem wird ohne den Vergleich mit den Daten der Zentrale ein drittes Aufstarten nötig. Denn man, kennt durch das Erreichen des Kurzschlusses vom Terminal B 6 aus nur den Abstand zum Terminal B 6. Den Abstand zu Terminal A 5 erhält man nur durch das erneute Erreichen des Kurzschlusses 40 wodurch dieser wieder wirksam wird und ein drittes Aufstarten erforderlich macht. Demnach bringt die Erfindung einen großen Zeitvorteil bei der wieder Bereitstellung einer Meldelinie nach einem Kurzschluß 40 und stellt somit einen enormen Sicherheitsgewinn dar.

Bei der Erfindung handelt es sich um ein Verfahren zum Betrieb einer Gefahrenmeldeanlage mit einer an zwei Terminals betriebenen Ringförmigen Meldelinie. Bei einem Kurzschluß auf der Meldelinie gelingt es durch nur leicht zeitversetztes Aufstarten und neu adressieren der Melder von beiden Terminals aus und den Vergleich einer festen Adresse mit zuvor in einer Zentrale gespeicherten Daten, alle Melder der Meldelinie schnell wieder verfügbar zu haben.

## Patentansprüche

1. Verfahren zum Betrieb einer Gefahrenmeldeanlage (1), mit einer Zentrale (2), die wenigstens zwei Terminals (5/6) für mindestens eine ringförmige Meldelinie (9) aufweist, mit einer Vielzahl, nach einer Aufstartphase, parallel an einer Meldelinie (9) betriebener und über eine erste Adresse ansprechbarer Gefahrenmelder (8), die von beiden Seiten der Ringleitung (9) aus versorgt und abgefragt werden können, wobei im Falle eines Leitungs- oder sonstigen Fehlers (30/40) die Meldelinie neu gestartet wird, und wobei nach dem Neustart wieder in den Normalbetrieb oder einen Zweiterminalbetrieb, in dem die Melder von je einem Terminal (5/6)aus jeweils bis zur Fehlerstelle (30/40) versorgt und abgefragt werden, umgeschaltet wird, **dadurch gekennzeichnet, dass** beim ersten Starten nach dem Erkennen eines Leitungsfehlers (30/40), der Ort des Leitungsfehlers (30/40), beim Erreichen des Leitungsfehlers (30/40), an der ersten und zweiten Adresse des zuletzt erreichten Melders (8) und dem Vergleich mit zuvor in der Zentrale (2) gespeicherten Soll- bzw. Ist-Daten (3/4) der Meldelinie, erkannt wird.

2. Verfahren nach dem Anspruch 1, **dadurch gekennzeichnet, dass** der Leitungsfehler (30/40) isoliert wird, indem die Schalter (11) der sich jeweils vor dem Leitungsfehler (30/40) befindlichen Melder (8) nicht geschlossen werden und die Melder (8) jeweils bis zum Leitungsfehler vom ersten bzw. zweiten Terminal (5/6) aus versorgt und abgefragt werden.

3. Verfahren nach Anspruch 1, **dadurch gekennzeichnet, dass** bei einem Leitungskurzschluss (40) als Fehler der Neustart nach dem Erkennen des Kurzschlusses sofort von beiden Terminals (5/6) aus durchgeführt wird.

4. Verfahren nach Anspruch 3, **dadurch gekennzeichnet, dass** beim ersten Starten nach dem Erkennen des Kurzschlusses der Ort des Kurzschlusses (40), beim erneuten Wirksamwerden des Kurzschlusses (40), an der ersten Adresse des zuletzt erreichten Melders (8) und dem Vergleich mit zuvor gespeicherten Soll-Daten bzw. den Ist-Daten (3/4) der Meldelinie (9), erkannt wird.

5. Verfahren nach Anspruch 4, **dadurch gekennzeichnet, dass** beim zweiten Aufstarten der Kurzschluss (40) isoliert wird, indem die Schalter (11) der sich jeweils vor dem Kurzschluss (40) befindlichen Melder (8) nicht geschlossen werden und die Melder (8) jeweils bis zum Kurzschluss (40)vom ersten bzw. zweiten Terminal (5/6) aus versorgt und abgefragt werden.

6. Gefahrenmeldeanlage (1) zur Durchführung des Verfahrens nach einem der obenstehenden Ansprüche, welche Gefahrenmeldeanlage (1) gemäß zumindest einem der Ansprüche 1 bis 5 ausgestaltet ist.

## Claims

1. Process for operating an alarm system (1), having a central control (2) which comprises at least two terminals (5/6) for at least one alarm line (9) in the form of a loop, with a plurality of warning indicators (8) operated in parallel on an alarm line (9) after a start-up phase and actuatable through a first address, these indicators being adapted to be supplied and interrogated from both sides of the loop (9), while in the event of a fault in the line or some other fault (30/40) the alarm line is restarted, and after the restart it is switched back into normal operation or a two-terminal operation in which the indicators are each supplied and interrogated from a terminal (5/6) up to the fault location (30/40), **characterised in that** when starting up for the first time after a line fault (30/40) has been detected, the location of the line fault (30/40) is detected, on reaching the line fault (30/40), at the first and second address of the last indicator (8) reached and by comparison with actual and nominal data (3/4) for the alarm line stored previously in the central control (2).

2. Process according to claim 1, **characterised in that** the line fault (30/40) is isolated as a result of the switches (11) of the indicators (8) located in front of the line fault (30/40) in each case not being closed and the indicators (8) each being supplied and interrogated up to the line fault from the first or second terminal (5/6), respectively.

3. Process according to claim 1, **characterised in that** in the event of the fault being a short circuit (40) in the line restarting takes place from both terminals (5/6) immediately after the short circuit has been detected.

4. Process according to claim 3, **characterised in that** on first starting up after the short circuit has been detected, the location of the short circuit (40) is detected, as the short circuit (40) is reactivated, at the first address of the last indicator (8) reached and by comparison with nominal data or actual data (3/4) for the alarm line (9) stored previously.

5. Process according to claim 4, **characterised in that** on starting up for the second time the short circuit (40) is isolated as a result of the switches (11) of the indicators (8) located in front of the short circuit (40) in each case not being closed and the indicators (8) each being supplied and interrogated up to the short circuit (40) from the first or second terminal (5/6), respectively.

6. Alarm system (1) for performing the process according to one of the preceding claims, said alarm system (1) being configured according to at least one of claims 1 to 5.

## Revendications

1. Procédé pour le fonctionnement d'un système avertisseur de danger (1), avec une centrale (2) qui présente au moins deux terminaux (5/6) pour au moins une ligne de signalisation en boucle (9), avec une pluralité d'avertisseurs de danger (8) fonctionnant en parallèle sur une ligne de signalisation (9) après une phase de démarrage et contactables par une première adresse, pouvant être alimentés et interrogés à partir des deux côtés de la ligne en boucle (9), procédé selon lequel on redémarre la ligne de signalisation en cas de défaut de ligne ou d'un autre défaut (30/40) et, après le redémarrage, on repasse en fonctionnement normal ou on passe dans un fonctionnement à deux terminaux dans lequel les avertisseurs sont alimentés et interrogés chaque fois à partir d'un terminal (5/6) jusqu'au point de défaut (30/40), **caractérisé par le fait qu'**au premier démarrage après la détection d'un défaut de ligne (30/40), lorsque le défaut de ligne (30/40) est atteint, l'emplacement du défaut de ligne (30/40) est identifié par la première et la deuxième adresse du dernier avertisseur (8) atteint et la comparaison avec des données nominales ou réelles (3/4) de la ligne de signalisation préalablement enregistrées dans la centrale (2).

2. Procédé selon la revendication 1, **caractérisé par le fait que** l'on isole le défaut de ligne (30/40) en ne fermant pas les commutateurs (11) des avertisseurs (8) situés avant le défaut de ligne (30/40) et en alimentant et interrogeant les avertisseurs (8) à partir du premier ou du deuxième terminal (5/6) jusqu'au défaut de ligne.

3. Procédé selon la revendication 1, **caractérisé par le fait que** lorsque le défaut est un court-circuit de ligne (40), le redémarrage après la détection du court-circuit est effectué immédiatement à partir des deux terminaux (5/6).

4. Procédé selon la revendication 3, **caractérisé par le fait que** lors du premier démarrage après la détection du court-circuit, lorsque le court-circuit (40) redevient actif, l'emplacement du court-circuit (40) est identifié par la première adresse du dernier avertisseur (8) atteint et comparaison avec des données nominales ou réelles (3/4) de la ligne de signalisation préalablement enregistrées.

5. Procédé selon la revendication 4, **caractérisé par le fait que**, lors du deuxième démarrage, on isole le court-circuit (40) en ne fermant pas les commutateurs (11) des avertisseurs (8) situés avant le court-circuit (40) et en alimentant et interrogeant les avertisseurs (8) à partir du premier ou du deuxième terminal (5/6) jusqu'au court-circuit (40).

6. Système avertisseur de danger (1) pour la réalisation du procédé selon l'une des revendications ci-dessus, lequel système avertisseur de danger (1) est conçu selon au moins l'une des revendications 1 à 5.
